# EUROPÄISCHE PATENTSCHRIFT

(11) **EP 0 819 797 B1**
(45) Veröffentlichungstag und Bekanntmachung des Hinweises auf die Patenterteilung: **24.09.2003**
(21) Anmeldenummer: 97111118.2
(22) Anmeldetag: 03.07.1997
(51) Int. Cl.: E03C 1/284, F16L 21/03

(54) **Armatur mit Abläufen**
Armature with drains
Armature avec écoulements

(30) Priorität: 11.07.1996 DE 19627917; 23.08.1996 DE 19634149
(43) Veröffentlichungstag der Anmeldung: 21.01.1998
(73) Patentinhaber: Kludi GmbH & Co. KG, 58706 Menden (DE)
(72) Erfinder: Neugart, Horst, 42389 Wuppertal (DE); Zatzke, Günter, 58802 Balve (DE)
(74) Vertreter: COHAUSZ DAWIDOWICZ HANNIG & PARTNER

(56) Entgegenhaltungen:
- EP-A- 0 010 300
- BE-A- 410 238
- BE-A- 413 428
- DE-U- 9 215 544
- FR-A- 1 504 039
- FR-A- 2 000 587
- GB-A- 1 324 988
- LU-A- 53 748
- US-A- 3 894 301

## Beschreibung

Die Erfindung betrifft eine Ablaufarmatur für den Sanitärbereich mit einem in das Ablaufloch des Waschbeckens, der Spüle oder der Duschwanne eingesetzten Ablaufventilkörper und einem über eine Rändelmutter und ein Verstellrohr damit verbundenen Rohrbogen und anschließendem und am Rohrbogen und an der Wand festgelegten Abflussstutzen.

Sanitärablaufarmaturen für Waschbecken, Spülen, Duschwannen und dergleichen sind mit einem im Ablaufloch festlegbaren Teil versehen, das auch den Ablaufventilkörper enthält. Dieser wird benötigt, um Wasser im Waschbecken, in der Spüle oder in der Duschwanne rückstauen zu können. An diesen Teilen wird mittels einer Rändelmutter ein Rohrbogen angesetzt, der die Verbindung zu dem in der Wand hineinführenden Abflussstutzen herstellt. Der Rohrbogen wird als Geruchsverschluss benötigt, weshalb er in aller Regel einen U-förmigen Körper darstellt. Nachteilig ist, dass sowohl am Übergangsbereich zwischen Ablaufventilkörper und Rohrbogen, wie auch zwischen Rohrbogen und Abflussstutzen Rändelmuttern vorgesehen werden müssen, um die notwendige dichte Verbindung herzustellen. Dazu ist es nicht nur erforderlich, die entsprechenden Teile durch Umbördeln und ähnliches überhaupt verbindbar zu machen, sondern es werden auch aufwendige Dichtungen benötigt, die bei der Montage beachtet werden müssen, da ansonsten insbesondere der Geruchsverschluss nicht funktioniert. Dabei ist insgesamt genau darauf zu achten, dass die Rändelmuttern fest angezogen sind, um den beschriebenen Geruchsverschluss zu gewährleisten. Hinzu kommt, dass ein genauer Sitz der miteinander zu verbindenden Rohre erforderlich ist, d. h. die Anschlüsse müssen genau übereinstimmen, um überhaupt die Rändelmutter verdrehen zu können. Nachteilig ist schließlich der verhältnismäßig hohe Herstellungsaufwand für diese Teile, die alle vom Installateur vorgehalten werden müssen.

Aus der US 3 894 301 ist es bekannt, einen Rohrbogen durch Steckverbindungen zu befestigen. Der Rohrbogen führt aber kein Wasser, sondern nur Luft, so dass es naheliegend war, Steckverbindungen zu benutzen. Dagegen wird bei dem wasserführenden Rohrbogen deutlich, dass der Fachmann hier keine Steckverbindungen, sondem Schraubverbindungen benutzt, da er Undichtigkeiten befürchtet.

Aus der DE-U-02 15 544 wird eine Steckverbindung für die verschiedensten Zwecke gezeigt. Bei einer solchen Steckverbindung muss für eine ausreichende Dichtigkeit das Dichtelement genügend stark zwischen den beiden Rohren eingepresst werden. Dies führt dazu, dass die Rohre von Hand nicht ohne weiteres ineinander gedrückt werden können. Vielmehr sind solch große Kräfte in axialer Richtung erforderlich, so dass ein erheblicher Werkzeugaufwand notwendig ist.

Aufgabe der Erfindung ist es, die Verbindung eines wasserführenden Rohrbogens einer Ablaufarmatur so zu verbessem, dass diese bei sicherer Abdichtung einfach zu montieren ist.

Die Aufgabe wird gemäß der Erfindung durch die Merkmale des Anspruchs 1 gelöst.

Mit einer so ausgebildeten Ablaufarmatur wird der Installationsaufwand wesentlich reduziert und die Installationsarbeiten wesentlich vereinfacht und sicherer gemacht. Zwar ist noch eine Rändelmutter im Bereich des Ablaufventilkörpers erforderlich, um hier die notwendige Verbindung herzustellen, doch wird diese mit einer Steckverbindung kombiniert, so dass der eigentliche Rohrbogen nur noch aufgesteckt wird, um die notwendige geruchsverschließende Verbindung wirksam und einfach herzustellen. Mit Hilfe von Weiterbildungen des Erfindungsgegenstandes ist es dann möglich, quasi ohne wesentliche Vorbereitung am Abflussstutzen und auch am Ablaufventilkörper den Rohrbogen einfach aufzuschieben, wobei er dann durch die Rutschsicherung seine richtige Position bekommt und auch beibehält, ohne dass eine weitergehende Sicherung oder Führung überhaupt erforderlich ist. Die besondere Ausbildung des Dichtelementes sichert vorteilhaft die Führung, Abdichtung sowie auch die Rutschsicherung.

Verbunden mit dieser besonderen Ausbildung ist eine Reduzierung bei den Installationsarbeiten und darüber hinaus ein wesentlich verringerter Herstellungsaufwand, wobei vor allem bei der Montage praktisch keine "Kleinarbeiten" notwendig sind, weil die Teile quasi sich automatisch ineinanderschieben bzw. -fügen.

Die Doppel-O-Ringdichtung sichert die gezielte Führung, der ineinander zu schiebenden Steckverbindung und wirkt gleichzeitig abdichtend und auch durch die Doppelanordnung rutschhemmend, so dass ein optimiertes Dichtelement verwirklicht ist.

Zur weiteren Vereinfachung ist gemäß der Erfindung vorgesehen, daß zwischen Rändelmutter und dem als 180° Bogen ausgeführten Rohrbogen angeordnete Verstellrohr über die Rändelmutter lösbar mit dem Ablaufventilkörper verbundene ist und mit seiner Steckverbindung in den Rohrbogen einführbar und am gegenüberliegenden Ende ein Bord mit Flachdichtungen aufweisend ausgebildet ist. Das Verstellrohr wird vorab mit dem Ablaufventilkörper verbunden, wobei diese Arbeiten leicht vorzunehmen sind, weil beide Teile axial ineinandersteckbar und miteinander verbindbar sind, ohne daß eine zweite Verbindungsstelle am anderen Ende des Rohres vorhanden sein muß. Nach der Montage des Verstellrohres kann dann, wie schon erwähnt der Rohrbogen sowohl auf den Abflußstutzen wie gleichzeitig auf das Verstellrohr aufgeschoben werden, wobei durch die Länge des Verstellrohres praktisch Anpassungen an unterschiedlich hoch ansetzende Abflußstutzen ohne weitere Vorbereitungen möglich sind. Bisher mußte dann in der Regel der Abflußstutzen gekürzt werden, um überhaupt eine Verbindung möglich zu machen. Mit Hilfe des Verstellrohres, das quasi den Ablaufventilkörper verlängert, sind solche Vorbereitungsarbeiten und Anpassungsarbeiten nicht mehr notwendig. Da nun eine Verschraubung beim Anbringen des Rohrbogens entfällt, wird die Montage weiter vereinfacht und zeitlich verkürzt.

Eine wirksame Abdichtung des Verstellrohres gegenüber dem Ablaufventilkörper erreicht man gemäß der Erfindung dadurch, daß das Bord des Verstellrohres eine Flachdichtung aufnehmend und abstützend ausgebildet ist, so daß mit dem Anziehen bzw. Aufdrehen der Rändelmutter der Ablaufventilkörper bzw. sein entsprechendes Verbindungsende auf die Flachdichtung aufgepreßt wird. Eine immer dichte Verbindung ist so sicher herzustellen.

Ein Verrutschen der Flachdichtung ist dadurch ausgeschlossen, daß der Außenringbereich der Flachdichtung in eine Aussparung des Gewindes der Rändelmutter einpaßbar ausgebildet ist, so daß er unverlierbar mit diesem Bauteil verbunden und damit immer zur Verfügung steht, wenn ein derartiges Verstellrohr mit einem Ablaufventilkörper zu verbinden ist. Vorteilhafterweise wird so gleichzeitig auch der Bereich des Gewindes mit abgedichtet, so daß ein Austreten von Geruchsstoffen absolut unterbunden werden kann.

Die weiter vom schon erwähnte Doppel-O-Ringdichtung wird insbesondere und auf vorteilhafte Weise dargestellt, indem der Rohrbogen sowohl am das Verstellrohr aufnehmenden Ende wie auch am den Abflußstutzen aufnehmenden Ende mit Sicken versehen ist, die je einen O-Ring der Doppel-O-Ringdichtung aufnehmend ausgebildet sind. Die O-Ringe liegen somit in den Sicken so, daß sie beim Einschieben des Verstellrohres bzw. des Abflußstutzens an der Außenwandung dieses Bauteils reiben und die gewünschte Abdichtung bewirken. Dabei sind sie so untergebracht, daß auch hier eine besondere Obacht bei der Montage nicht erforderlich ist. Vielmehr können die einzelnen Teile einfach ineinandergesteckt werden.

Das Ineinanderstecken ohne Probleme ist insbesondere dann gegeben, wenn die Sicken im Abstand zueinander angeordnet und die O-Ringe mit mehr als 50 %, vorzugsweise 80 % ihres Umfanges umschließend ausgebildet sind. Damit ist unterbunden, daß die O-Ringe vielleicht mit dem Einstecken des Verstellrohres oder auch des Abflußstutzens von diesem mitgenommen werden. Durch die besondere Umfassung der O-Ringe und auch ihren Durchmesser ist ein solches versehentliches Mitnehmen und Verschieben mit der notwendigen Sicherheit ausgeschlossen.

Wie weiter vom schon erwähnt ist mit Ziel der Erfindung, Anschlußprobleme im Bereich des Abflußstutzens auszuschließen, insbesondere ein Anpassen bezüglich der Länge zu vermeiden. Da dies durch das Verstellrohr gesichert ist, kann das entsprechende Endstück des Abflußstutzens als gegeben vorausgesetzt werden, wobei dann die Herstellung der Steckverbindung dadurch vereinfacht werden kann, daß zumindest der Abflußstutzen mit einer zwischen den beiden Sicken des Rohrbogens einrastenden Auβensicke ausgerüstet ist. Mit dem Aufstecken des Rohrbogens erfolgt fühlbar das Verrasten im Bereich der Außensicke, so daß der Benutzer weiß, daß der Rohrbogen bereits die optimale Position erreicht hat. Die Anbringung einer derartigen Außensicke ist verhältnismäßig einfach bzw. kann bei der Herstellung bereits des Abflußstutzens mit berücksichtigt werden. Statt einer durchgehenden rundum verlaufenden Außenssicke ist es auch möglich, sie aus mehreren segmentartigen Teilsicken bestehen zu lassen, so daß die Herstellung der Außensicke vereinfacht ist. Denkbar ist es auch, daß die Außensikke an dem Rohrbogen zugeordneten Ende jenseits der beiden Sicken ausgebildet ist. Auch hier ist die Montagehilfe gegeben, gleichzeitig aber eine gewisse Rausziehsicherung gegeben, weil die Außensicke nun über die beiden O-Ringe hinweggezogen werden muß bevor ein Lösen der Verbindung möglich wird. Fehlhandlungen können so erschwert, wenn nicht sogar vermieden werden.

Das Einführen von Verstellrohr und Abflußstutzen in den Rohrbogen wird gemäß der Erfindung weiter dadurch vereinfacht, daß die Einführenden eine zur Rohrmitte weisende, bogenförmige Abwicklung aufweisen. Diese Abwinklung insbesondere verhindert, daß sich das Einführende am O-Ring oder sonstigen Teilen festsetzt und dann das Einführen der Enden erschwert. Dabei ist es vorteilhaft nicht einmal notwendig, quasi einen Einführtrichter zu schaffen, sondern es reicht, wenn die Abwinklung bogenförmig ausgebildet ist, um so das Vorbeigleiten an den O-Ringen und an den Sicken zu erleichtern. Da nicht immer verhindert werden kann, daß der Rohrbogen und der Abflußstutzen in einem gewissen Winkel zueinander stehen, ist so unabhängig von jeder beliebigen Position das Einschieben von Verstellrohr und Abflußstutzen in den Rohrbogen sichergestellt.

Ein zu weites Einführen von Verstellrohr und Abflußstutzen in den Rohrbogen wird auf einfache Art und Weise dadurch verhindert, daß der Rohrbogen an beiden Enden einen im Abstand zu den Sicken vorgesehenen Durchmesserrücksprung aufweist. Damit ist automatisch ein zu weites Einschieben verhindert und gleichzeitig auch die Maximaleinschiebelänge zwangsweise vorgegeben.

Aus hygienischen, aber auch aus Gewohnheitsgründen ist es zweckmäßig, wenn das Verstellrohr, der Rohrbogen und der Abflußstutzen aus Messingblech hergestellte Rohre sind. Sie können wie beschrieben leicht ineinandergeschoben werden, wobei über die O-Ringe die notwendige Dichtung ebenso wie über die Flachdichtung gegeben ist.

Nach einer weiteren zweckmäßigen Ausbildung ist dann vorgesehen, daß das Verstellrohr und der Abflußstutzen aus Messingblech hergestellte Rohre sind und daß der Rohrbogen ein Kunststoffrohrbauteil ist. Dabei ist es durchaus denkbar, einen mehr oder weniger durchsichtigen Kunststoff zu verwenden, um so insbesondere bei weniger häufig betriebenen Sanitäreinrichtungen leicht überprüfen zu können, ob der durch das Wasser im U-Bogen des Rohrbogens gesicherte Geruchsverschluß auch immer gewährleistet ist. Denkbar ist es dabei, daß wie auch bei Messingrohren die einzelnen O-Ringe mit einer das Einschieben erleichternden und das Mitverschieben automatisch verhindernden Beschichtung aus Silikon versehen werden. Denkbar ist es darüber hinaus auch, auch noch das Verstellrohr und den Abflußstutzen aus Kunststoff herzustellen, wobei eine Verbindung bzw. eine Montage genau wie bei den beschriebenen Messingrohren möglich ist.

Das Einschieben des Abflußstutzens in den Rohrbogen und eine genaue Positionierung wird dadurch erleichtert, daß der Rohrbogen an der Steckverbindung mit dem annähernd rechtwinklig abgebogenen Abflußstutzen ebenso wie an der gegenüberliegenden Steckverbindung mit einem Aufnahmestück versehen ist, dessen Wandung hier jeweils achsparallel mit der Anschlußwandung der Einschubstücke verlaufend ausgebildet ist. Damit ist selbst bei gerinfügigen Abweichungen ein genaues Herstellen der Verbindung zwischen dem Abflußstutzen und dem Waschbecken sichergestellt, weil durch die korrespondierende Ausbildung ein genaues Einführen und Festsetzen des Rohrbogens bzw. ein entsprechendes Überschieben über die korrespondierenden Anschlußstücke gewährleistet ist. Aufgrund des notwendigen Geruchsverschlusses wird der 180°-Rohrbogen bei allen Waschbecken und vergleichbaren Einrichtungen eingesetzt, wobei die hier geschilderte und beanspruchte Ausbildung den Vorteil hat, daß sich damit eine genau definierte Einschubbegrenzung ergibt, da das Aufnahmestück des Rohrbogens am Abflußstutzen endseitig eine Einschubbegrenzung für das Einschubstück bildend geformt ist. Das entsprechende Einschubstück des Abflußstutzens wird somit genau aufgenommen, geführt und dann mit der Einschubbegrenzung an einem weiteren Einschieben in das Aufnahmestück gehindert. Dabei läuft die Einschubbegrenzung nicht zwangsweise rundum das Aufnahmestück bzw. den Rohrbogen. Vielmehr reicht es, wenn die Einschubbegrenzung um etwa 50 % ausgebildet und dann auslaufend geformt ist. Durch die zum Einsatz kommenden Doppel-O-Ringdichtungen wird jedwede Undichtigkeit verhindert, sowohl bezüglich Feuchtigkeit bzw. Wasser wie auch Gas. Damit ist der geforderte optimale Geruchsverschluß erreicht.

Der 180°-Rohrbogen ist das übliche Bauteil für Waschbecken u. ä. Einrichtungen, wobei aufgrund von Platzverhältnissen auch davon abweichende Lösungen denkbar sind, so beispielsweise bei Bidets. Hier kommt zweckmäßigerweise eine Ausbildung der Erfindung zur Anwendung, die dadurch gekennzeichnet ist, daß der Rohrbogen als 100 bis 150°, vorzugsweise 135°-Bogen mit einem 90 und einem 45°-Ansatz ausgebildet ist und bei dem der 45°-Ansatz ein mit dem um 45° abgewinkelten Abflußstutzen bzw. dessen Einschubstück korrespondierendes Aufnahmestück aufweist. Auch bei dieser Ausbildung ist somit die notwendige Abdichtung geschaffen, wobei sie sich hier unter Umständen noch mitten im Bereich der Wassersäule befindet, so daß ihrer Dichtheit besondere Bedeutung zukommt. Auch der Abflußstutzen ist entsprechend abgewinkelt, so daß die abdichtende Wassersäule immer vorhanden ist, ohne daß das quasi automatische Einschieben und Positionieren des Rohrbogens einmal auf dem Abflußstutzen und zum anderen am Verstellrohr des Bidets dadurch beeinträchtigt wird. Auch bei dieser Ausbildung sind die Steckmöglichkeiten die gleichen und damit ist einfache und sichere Montage gewährleistet. Ebenfalls ist hier vorgesehen, daß der Rohrbogen ein Aufnahmestück aufweist, dessen Wandung jeweils achsparallel mit der Anschlußwandung der Einschubstücke verlaufend ausgebildet ist, so daß die beschriebene Einschubbegrenzung auch hier erreicht ist, gleichzeitig aber auch ein einfaches und sicheres Verbinden in beiden Koppelbereichen.

Die Erfindung zeichnet sich insbesondere dadurch aus, daß eine Ablaufarmatur geschaffen ist, die bezüglich der Montage wesentliche Vorteile gegenüber denen des Standes der Technik aufweist. Praktisch ohne jede Anpassung des Abflußstutzens kann das beispielsweise neu installierte Waschbecken über den Rohrbogen mit dem Abflußstutzen verbunden werden. Der Rohrbogen wird einfach mit seinen Enden auf die Einführenden des Abflußstutzens und des Verstellrohres aufgeschoben und die Montage ist bereits abgeschlossen. Es fehlt jede Notwendigkeit, die einzelnen Rohre genau zueinander auszurichten, weil Drehverschlüsse oder Drehverbindungen nicht erforderlich sind. Dennoch ist durch die zum Einsatz kommenden O-Ringe und auch die Flachringdichtung die Gewähr gegeben, daß der erforderliche Geruchsverschluß erreicht ist. Ist eine Revision notwendig oder kommt es zu einer Verstopfung, braucht man nur den Rohrbogen abzuziehen, zu säubern und wieder aufzuschieben. Dabei können die einzelnen zur Ablaufarmatur gehörenden Teile aus Kunststoff oder aus Messing hergestellt werden. Unabhängig von dem Material ist über die zum Einsatz kommenden Dichtungen die "gasdichte" Verbindung gegeben. Die Steckverbindungen, insbesondere gesichert durch die Sicken ermöglichen neben der wesentlich vereinfachten Montage eine spätere Nachregulierung, wenn sich dies aufgrund irgendwelcher Gegebenheiten als notwendig erweisen sollte. Darüber hinaus kann der Rohrbogen auch leicht gelöst werden, wenn beispielsweise irgendwelche Wartungsarbeiten erforderlich sind.

Weitere Einzelheiten und Vorteile des Erfindungsgegenstandes ergeben sich aus der nachfolgenden Beschreibung der zugehörigen Zeichnung, in der ein bevorzugtes Ausführungsbeispiel mit den dazu notwendigen Einzelheiten und Einzelteilen dargestellt ist. Es zeigen:
- Fig. 1: eine Ablaufarmatur in Seitenansicht, teilweise im Schnitt,
- Fig. 2: die Verbindungsstelle zwischen Verstellrohr und Rohrbogen in vergrößerter Wiedergabe,
- Fig. 3: die Verbindungsstelle zwischen Rohrbogen und Abflußstutzen ebenfalls in vergrößerter Wiedergabe,
- Fig. 4: eine der Fig. 1 entsprechende Darstellung mit geändertem Aufnahmestück des Rohrbogens und
- Fig. 5: eine Abflußarmatur für Bidets.

Fig. 1 zeigt einen Rohrsifon, der wesentlicher Teil einer Ablaufarmatur 1 ist. Dieser Rohrsifon wird über eine Rändelmutter 2 mit dem hier nicht dargestellten Ablaufventilkörper eines Waschbeckens, einer Spüle oder einer Duschwanne verbunden. An diese Rändelmutter 2 schließt sich hier indirekt ein Rohrbogen 3 und dann der AbfluBstutzen 4 an, der in die Wand 17 eingeführt ist und gegenüber dieser durch die Rosette 16 abgedichtet bzw. formschön abgeschlossen wird.

Der Rohrbogen 3 ist beidseitig über eine besondere Steckverbindung 6, 7 mit dem Abflußstutzen 4 bzw. dem nicht dargestellten Ablaufventilkörper verbunden. Diese Steckverbindung 6 besteht wie Fig. 1, insbesondere aber die Figuren 2 und 3 zeigen aus je einer Doppel-O-Ringdichtung 8 bzw. einer Doppel-O-Ringdichtung 9.

Zur Erleichterung der Montage ist weiter vorgesehen, daß der Ablaufventilkörper, der hier nicht dargestellt ist, über ein Verstellrohr 10 mit dem Rohrbogen 3 verbunden ist und über die Rändelmutter 2 mit dem Ablaufventilkörper in Verbindung gebracht wird.

Um diese Verbindung zwischen Verstellrohr 10 und Ablaufventilkörper immer dicht zu gestalten, ist das Verstellrohr 10 am oberen Ende mit einem Bord 11 versehen. Auf diesem Bord 11 liegt die Flachdichtung 12 auf, die im Außenringbereich 13 in eine Aussparung 14 des Gewindes 15 hineinreicht, was insbesondere Fig. 2 verdeutlicht. Durch dieses Einfassen in die Aussparung 14 wird eine verliersichere Unterbringung der Flachdichtung 12 mit dem Verstellrohr 10 erreicht. Gleichzeitig kann damit auch der Bereich des Gewindes 15 wirksam abgedichtet werden.

Über das Verstellrohr 10 ist es möglich, Unterschiede am Abflußstutzen 4 einfach auszugleichen, indem das Verstellrohr 10 mehr oder weniger weit in den Rohrbogen 3 eingeschoben wird. Unabhängig von der Einschubweite ist die notwendige Dichtung immer über die Doppel-O-Ringdichtung 8 gewährleistet. Die Ausbildung dieser Doppel-O-Ringdichtung wird ebenfalls anhand der Figuren 2 und 3 weiter erläutert, wobei hier deutlich wird, daß sowohl das Ende 18 (Fig. 2) wie auch das Ende 19 (Fig. 3) des Rohrbogens 3 mit Sicken 20, 21 bzw. 22, 23 ausgerüstet ist.

Die Sicken 20, 21 und 22, 23 sind im Abstand zueinander angeordnet, um die Dichtwirkung zu verbessern und insbesondere eine zusätzliche Führung zu erreichen. Der O-Ring 24 ist jeweils so weit in die Sicke 20 - 23 eingeschoben, daß er auch beim Einführen des Abflußstutzens 4 wie auch des Verstellrohres 10 in den Rohrbogen 3 in seiner Position sicher gehalten ist.

Nach Fig. 3 ist am Ende 19 zwischen den Sicken 22, 23 im Rohrbogen 3 eine Außensicke 25 angeordnet, die in den Abflußstutzen 4 eingebracht ist und ein Verrasten erbringt, wenn der Rohrbogen 3 ausreichend weit auf den Abflußstutzen 4 aufgeschoben ist.

Insbesondere in Fig. 3 ist erkennbar, daß das Einführende 30 des Abflußstutzens 4 mit einer Abwinklung 31 versehen ist, die bogenförmig verlaufend ausgeführt wird, um so das Aufschieben des Rohrbogens 3 mit den O-Ringen 24 zu erleichtern. Ebenso ist auch das Einführende 27, im hier nicht sichtbaren Teil, mit einer Abwinklung 28 versehen, die zur Rohrmitte 29 hin ausgeführt ist.

Ein zu weites Einführen des Abflußstutzens 4 in den Rohrbogen 3 oder ein zu weites Überschieben des Rohrbogens 3 ist zusätzlich durch einen Durchmesserrücksprung 33 verhindert, der im relativ geringen Abstand zu den Sicken 22, 23 angeordnet ist. Da das Verstellrohr 10 zum Regulieren bei der Montage dient, ist hier eine entsprechende Sicherungssicke in Form eines Durchmesserrücksprunges 32 im wesentlich größeren Abstand zu den Sicken 20, 21 angebracht. Darauf hinzuweisen ist, daß sowohl die Sicken 20, 21 wie auch 22, 23 in den Rohrbogen 3 eingebracht sind und zwar relativ dicht am Ende des Rohrbogens 3, so daß die Herstellung dieser Teile, gleich ob es sich um ein Messingrohr oder um ein Kunststoffrohr handelt, relativ einfach ist.

Insbesondere Fig. 1 verdeutlicht für den Fachmann, daß der annähernd U-förmige Rohrbogen 3 einfach und problemlos auf den Abflußstutzen 4 und das Verstellrohr 10 aufgeschoben werden kann, selbst wenn deren Stellung nicht so genau ist, wie in Fig. 1 angedeutet. Mit einfachen Handgriffen kann dafür Sorge getragen werden, daß der Rohrbogen 3 über diese Enden geschoben wird, wobei die Steckverbindung 6 und auch 7 gleichzeitig vollständig abdichtend ausgebildet ist, so daß der Rohrbogen 3 nach der Montage und nach dem Einfüllen von Wasser den Geruchsverschluß bewirkt. den er auf jeden Fall darzustellen hat.

Fig. 4 entspricht in allen wesentlichen Teilen der Fig. 1, nur daß hier beide Enden 18, 19 des Rohrbogens 3 mit Aufnahmestücken 40 versehen sind, deren Wandung 41 achsparallel zur Anschlußwandung 42 der Einschubstücke 43, 44 von Abflußstutzen 4 und Verstellrohr 10 verlaufen.

Das Aufnahmestück 40 ist dabei so ausgebildet, daß sich eine Einschubbegrenzung 45 für das Einschubstück 44 des Abflußstutzens 4 ergibt, wie Fig. 4 eindeutig entnommen werden kann. Dadurch ist nicht nur ein immer gleicher und sicherer Sitz gewährleistet, sondern auch das Einführen des Einschubstückes 44 in das Aufnahmestück 40 erleichtert. Nicht dargestellt, aber ebenso montiert ist der Abflußstutzen 4 in der hier nicht dargestellten Wand.

In Fig. 5 weicht sowohl der Abflußstutzen 4 wie auch der Rohrbogen 3 von der Darstellung der vorhergehenden Figuren 1 bis 4 ab, da es hier um einen Röhrengeruchsverschluß mit Steckverbindung für Bidets geht. Aus Platzersparnisgründen und wegen der sonstigen Gegebenheiten bei Bidets ist der Rohrbogen hier mit den üblichen 90° -Ansatz 47 zur Verbindung mit dem Verstellrohr 10 ausgerüstet, am gegenüberliegenden Ende 19 dagegen mit einem 45°-Ansatz 46. Erkennbar ist in Fig. 5, daß das Aufnahmestück 48 dieses 45°-Ansatzes 46 ebenfalls so ausgebildet ist, daß sich eine Einschubbegrenzung 45 ergibt, die den Einschubweg des ebenfalls um 45° abgewinkelten Einschubstückes 44 des Abflußstückes 4 begrenzt.

Auch bei der Ausführung für Bidets nach Fig. 5 sind jeweils beiden Enden 18, 19 bzw. beiden Steckverbindungen 6, 7 Doppel-O-Ringdichtungen 8, 9 zugeordnet, über die der wirksame Wasser- und Gasverschluß erreicht ist. Bezüglich der damit verbundenen Einzelheiten wird auf die Ausführungen weiter vorne hingewiesen. Sie sind bei allen Ausführungen gleich.

## Patentansprüche

1. Ablaufarmatur (1) für den Sanitärbereich mit einem in das Ablaufloch des Waschbeckens, der Spüle oder der Duschwanne eingesetzten Ablaufventilkörper und einem über eine Rändelmutter (2) und ein Verstellrohr (10) damit verbundenen Rohrbogen (3) und anschließendem und am Rohrbogen (3) und an der Wand (17) festgelegten Abflussstutzen (4), wobei zwischen Rohrbogen (3) und Verstellrohr (10) einerseits sowie zwischen Rohrbogen (3) und Abflussstutzen (4) andererseits eine Steckverbindung (6, 7) angeordnet ist, die mit einem zugleich abdichtenden und als Führung dienenden sowie rutschhemmenden Dichtelement (8, 9) ausgerüstet ist, und wobei das Dichtelement (8, 9) als Doppel-O-Ringdichtung ausgebildet ist.

2. Ablaufarmatur nach Anspruch 1, **dadurch gekennzeichnet, dass** zwischen Rändelmutter (2) und dem als 180° Bogen (3) ausgeführten Rohrbogen (3) angeordnete Verstellrohr (10) über die Rändelmutter (2) lösbar mit dem Ablaufventilkörper verbunden ist und mit seiner Steckverbindung (6) in den Rohrbogen (3) einführbar und am gegenüberliegenden Ende ein Bord (11) mit Flachdichtung (12) aufweisend ausgebildet ist.

3. **Ablaufarmatur nach Anspruch 1 oder 2, dadurch gekennzeichnet, dass** der Außenringbereich (13) der Flachdichtung (12) in eine Aussparung (14) des Gewindes (15) der Rändelmutter (2) einpassbar ausgebildet ist.

4. Ablaufarmatur nach Anspruch 1, **dadurch gekennzeichnet, dass** der Rohrbogen (3) sowohl am das Verstellrohr (10) aufnehmenden Ende (18) wie auch am den Abflussstutzen (4) aufnehmenden Ende (19) mit Sicken (20, 21, 22, 23) versehen ist, die je einen O-Ring (24) der Doppel-O-Ringdichtung (8, 9) aufnehmend ausgebildet sind.

5. Ablaufarmatur nach Anspruch 1 und Anspruch 4, **dadurch gekennzeichnet, dass** die Sicken (20, 21, 22, 23) im Abstand zueinander angeordnet und die O-Ringe (24) mit mehr als 50 %, vorzugsweise 80 % ihres Umfanges umschließend ausgebildet sind.

6. Ablaufarmatur nach Anspruch, 1, Anspruch 4 und Anspruch 5, **dadurch gekennzeichnet, dass** zumindest der Abflussstutzen (4) mit einer zwischen den beiden Sicken (22, 23) des Rohrbogens (3) einrastenden Außensicke (25) ausgerüstet ist.

7. Ablaufarmatur nach einem der vorhergehenden Ansprüche, **dadurch gekennzeichnet, dass** die Außensicke (25) aus mehreren segmentartigen Teilsicken besteht.

8. Ablaufarmatur nach einem der vorhergehenden Ansprüche, **dadurch gekennzeichnet, dass** die Außensicke (25) am dem Rohrbogen (3) zugeordneten Ende jenseits der beiden Sicken (22, 23) ausgebildet ist.

9. Ablaufarmatur nach einem der vorhergehenden Ansprüche, **dadurch gekennzeichnet, dass** die Einführenden (27, 30) eine zur Rohrmitte (29) weisende, bogenförmige Abwicklung (28, 31) aufweisen.

10. Ablaufarmatur nach Anspruch 1 bis Anspruch 8, **dadurch gekennzeichnet, dass** der Rohrbogen (3) an beiden Enden (18, 19) einen im Abstand zu den Sicken (20, 21, 22, 23) vorgesehenen Durchmesserrücksprung (32, 33) aufweist.

11. Ablaufarmatur nach Anspruch 1 bis Anspruch 9, **dadurch gekennzeichnet,dass** das Verstellrohr (10) und der Abflussstutzen (4) aus Messingblech hergestellte Rohre sind und dass der Rohrbogen (3) ein Kunststoffrohrbauteil ist.

12. Ablaufarmatur nach Anspruch 1 bis Anspruch 9, **dadurch gekennzeichnet, dass** das Verstellrohr (10) und der Abflussstutzen (4) aus Messingblech hergestellte Rohre sind und dass der Rohrbogen (3) ein Kunststoffrohrbauteil ist.

13. Ablaufarmatur nach Anspruch 1 bis Anspruch 11, **dadurch gekennzeichnet, dass** der Rohrbogen (3) an der Steckverbindung (7) mit dem annähernd rechtwinklig abgebogenen Abflussstutzen (4) ebenso wie an der gegenüberliegenden Steckverbindung (6) mit einem Aufnahmestück (40) versehen ist, dessen Wandung (41) jeweils achsparallel mit der Anschlusswandung (42) der Einschubstücke (43, 44) verlaufend ausgebildet ist.

14. Ablaufarmatur nach Anspruch 12, **dadurch gekennzeichnet, dass** das Aufnahmestück (40) des Rohrbogens (3) am Abflussstutzen (4) endseitig eine Einschubbegrenzung (45) für das Einschubstück (44) bildend geformt ist.

15. Ablaufarmatur nach Anspruch 1, **dadurch gekennzeichnet, dass** der Rohrbogen (3) als 100 bis 150°, vorzugsweise 135° Bogen mit einem 90° und einem 45° Ansatz (47, 46) ausgebildet und dass der 45° Ansatz 46 ein mit dem um 45° abgewinkelten Abflussstutzen (4) bzw. dessen Einschubstück (44) korrespondierendes Aufnahmestück (48) aufweist.

## Claims

1. A drain fitting (1) for the sanitary sector with a drain valve element inserted in the drain hole of the wash bowl, the sink or the shower tray and with a pipe bend (3) connected to said drain valve element by means of a knurled nut (2) and an adjustment tube (10) and with an adjoining drain socket (4), fixed at the pipe bend (3) and at the wall (17), wherein is arranged between pipe bend (3) and adjustment tube (10) on the one side and between pipe bend (3) and drain socket (4) on the other side a plug-in connection (6, 7) equipped with a sealing element (8, 9) serving simultaneously as a seal, a guide and an anti-slip element, and wherein the sealing element (8, 9) is developed as a double O-ring seal.

2. A drain fitting according to claim 1, **characterized in that** the adjustment tube (10) arranged between knurled nut (2) and the pipe bend (3), executed as a 180° bend (3), is detachably connected to the drain valve element by means of the knurled nut (2) and can be inserted into the pipe bend (3) with its plug-in connection (6) and that at its other end is developed a shoulder (11) provided with a flat seal (12).

3. A drain fitting according to claim 1 or 2, **characterized in that** the outer ring zone (13) of the flat seal (12) is developed so as to fit in a recess (14) of the thread (15) of the knurled nut (2).

4. A drain fitting according to claim 1, **characterized in that** the pipe bend (3) is provided with beads (20, 21, 22, 23) both at the end (18) receiving the adjustment tube (10) and at the end (19) receiving the drain socket (4), each of said beads being formed so as to accommodate an O-ring (24) of the double O-ring seal (8, 9).

5. A drain fitting according to claim 1 and claim 4, **characterized in that** the beads (20, 21, 22, 23) are arranged spaced relative to each other and are formed so as to enclose the O-rings (24) over more than 50%, preferably 80% of their circumference.

6. A drain fitting according to claim 1, claim 4 and claim 5, **characterized in that** at least the drain socket (4) is equipped with an outer bead (25) which engages between the two beads (23, 23) of the pipe bend (3).

7. A drain fitting according to any of the preceding claims, **characterized in that** the outer bead (25) consists of a plurality of segment-like partial beads.

8. A drain fitting according to any of the preceding claims, **characterized in that** the outer bead (25) is formed at the end destined for the pipe bend (3) and beyond the two beads (22, 23).

9. A drain fitting according to any of the preceding claims, **characterized in that** the insertion ends (27, 30) have an arc-shaped curvature (28, 31) pointing to the pipe center (29).

10. A drain fitting according to claim 1 to claim 8, **characterized in that** the pipe bend (3) has at both ends (18, 19) a reduction (32, 33) in diameter provided at a distance from the beads (20, 21, 22, 23).

11. A drain fitting according to claim 1 to claim 10, **characterized in that** the adjustment tube (10), the pipe bend (3) and the pipe socket (4) are tubes made of sheet brass.

12. A drain fitting according to claim 1 to claim 10, **characterized in that** the adjustment tube (10) and the drain socket (4) are tubes made of sheet brass and that the pipe bend (3) is a plastic piping part.

13. A drain fitting according to claim 1 to claim 11, **characterized in that** the pipe bend (3) is provided with a receiving piece (40) at the plug-in connection (7) to the drain socket (4), which forms an approximately right-angled bend, as well as at the opposite plug-in connection (6), said receiving piece (40) having a wall (41) developed in each case to run parallel to the axis of the connecting wall (42) of the insertion pieces (43, 44).

14. A drain fitting according to claim 12, **characterized in that** the receiving piece (40) of the pipe bend (3) at the drain socket (4) is molded at its end to form an insertion limit (45) for the insertion piece (44).

15. A drain fitting according to claim 1, **characterized in that** the pipe bend (3) is developed as a 100 to 150°, preferably 135° bend with a 90° and a 45° end (47, 46) and that the 45° end (46) has a receiving piece (48) corresponding to the drain socket (4) angled at 45° or its insertion piece (44).

## Revendications

1. Une armature (1) avec écoulements du domaine du sanitaire, dotée d'un corps de valve d'écoulement, qui est disposé dans le trou d'écoulement du lavabo, de l'évier ou de la cuvettes de douche, et d'une courbure (3) de tuyau, qui lui est raccordée à l'aide d'un écrou (2) moleté et d'un tube (10) réglable, et d'un tuyau (4) d'écoulement s'y adjoignant, qui est fixé à la courbure (3) de tuyau et à la paroi (17), cependant que entre la courbure (3) de tuyau et le tube (10) réglable d'une part et entre la courbure (3) de tuyau et le tuyau (4) d'écoulement d'autre part est disposé un raccord (6, 7) par enfichage, qui est pourvu d'un élément (8, 9) d'étanchéité, lequel simultanément fait étanchéité, sert de guidage et agit comme élément anti-glissement, et cependant que l'élément (8, 9) d'étanchéité est conçu sous forme de double anneau torique d'étanchéité.

2. Une armature avec écoulements selon la revendication n° 1, **caractérisée en ce que** le tube (10) réglable, qui est disposé entre l'écrou (2) moleté et la courbure (3) de tuyau réalisée sous forme de coude (3) à 180°, est relié de façon amovible au corps de valve d'écoulement par l'écrou (2) moleté et peut, de par son raccord (6) par enfichage, être inséré dans la courbure (3) de tuyau et présente, en son extrémité opposée, un rebord (11) pourvu d'une garniture (12) plate.

3. Une armature avec écoulements selon la revendication n° 1 ou n°2, **caractérisée en ce que** la zone de l'anneau (13) extérieur de la garniture (12) plate est conçue de façon à pouvoir s'adapter dans un évidement (14) du filetage (15) de l'écrou (2) moleté.

4. Une armature avec écoulements selon la revendication n° 1, **caractérisée en ce que** la courbure (3) de tuyau, tant en son extrémité (18) recevant le tube (10) réglable, qu'en son extrémité (19) recevant le tuyau (4) d'écoulement, est pourvue de moulures (20, 21, 22, 23), qui sont conçues de façon à recevoir chacune un anneau (24) torique du double anneau (8, 9) torique d'étanchéité.

5. Une armature avec écoulements selon la revendication n° 1 et la revendication n° 4, **caractérisée en ce que** les moulures (20, 21, 22, 23) sont disposées à une certaine distance les unes des autres et sont conçues de façon à envelopper les anneaux (24) toriques sur plus de 50%, de préférence sur 80%, de leur périphérie.

6. Une armature avec écoulements selon la revendication n° 1, la revendication n° 4 et la revendication n° 5, **caractérisée en ce que** au moins le tuyau (4) d'écoulement est pourvu d'une moulure (25) externe, qui s'enclenche entre les deux moulures (22, 23) de la courbure (3) de tuyau.

7. Une armature avec écoulements selon une des revendications précédentes, **caractérisée en ce que** la moulure (25) externe est constituée de plusieurs moulures élémentaires, en forme de segments.

8. Une armature avec écoulements selon une des revendications précédentes, **caractérisée en ce que** la moulure (25) externe est conçue en l'extrémité destinée à la courbure (3) de tuyau, au-delà des deux moulures (22, 23).

9. Une armature avec écoulements selon une des revendications précédentes, **caractérisée en ce que** les éléments (27, 30) d'enfichage présentent une prolongation (28, 31) recourbée, orientée vers le centre (29) du tube.

10. Une armature avec écoulements selon la revendication n° 1 à la revendication n°8, **caractérisée en ce que** la courbure (3) de tuyau présente une réduction (32, 33) de diamètre, prévue à une certaine distance des moulures (20, 21, 22, 23), en chacune de ses deux extrémités (18, 19).

11. Une armature avec écoulements selon la revendication n° 1 à la revendication n° 10, **caractérisée en ce que** le tube (10) réglable, la courbure (3) de tuyau et le tuyau (4) d'écoulement sont des tubes fabriqués en tôle de laiton.

12. Une armature avec écoulements selon la revendication n° 1 à la revendication n° 10, **caractérisée en ce que** le tube (10) réglable et le tuyau (4) d'écoulement sont des tubes fabriqués en tôle de laiton et que la courbure (3) de tuyau est un élément constructif constitué d'un tube en matière synthétique.

13. Une armature avec écoulements selon la revendication n° 1 à la revendication n° 11, **caractérisée en ce que**, que ce soit au niveau du raccord (7) par enfichage dans le tuyau (4) d'écoulement, lequel est cintré à peu près en angle droit, ou au niveau du raccord (6) par enfichage, disposé en l'autre extrémité, la courbure (3) de tuyau est pourvue d'un élément (40) de réception, dont la paroi (41) en tout point est parallèle à l'axe de la paroi (42) de raccordement des éléments (43, 44) d'enfichage.

14. Une armature avec écoulements selon la revendication n° 12, **caractérisée en ce que** l'élément (40) de réception de la courbure (3) de tuyau est formé de façon à constituer, en l'extrémité du tuyau (4) d'écoulement, une limitation (45) de l'enfichage de l'élément (44) d'enfichage.

15. Une armature avec écoulements selon la revendication n° 1, **caractérisée en ce que** la courbure (3) de tuyau est conçue avec une courbure de 100° à 150°, de préférence 135°, avec une extrémité (47, 46) à 90° et une à 45°, et que l'extrémité (46) à 45° présente un élément (48) de réception, qui correspond au tuyau (4) d'écoulement incliné de 45° ou, le cas échéant, à son élément (44) d'enfichage.
